# EUROPÄISCHE PATENTSCHRIFT

(11) **EP 1 827 623 B1**
(45) Veröffentlichungstag und Bekanntmachung des Hinweises auf die Patenterteilung: **21.09.2016**
(21) Anmeldenummer: 05810049.6
(22) Anmeldetag: 07.12.2005
(51) Int. Cl.: A63C 11/22, A45B 9/02, A41D 19/00

(54) **STOCKGRIFF**
POLE GRIP
POIGNEE DE BATON

(30) Priorität: 23.12.2004 CH 213804; 25.08.2005 CH 139405
(43) Veröffentlichungstag der Anmeldung: 05.09.2007
(73) Patentinhaber: Lekisport AG, 6340 Baar (CH)
(72) Erfinder: LENHART, Klaus, 73275 Ohmden (DE)
(74) Vertreter: Bremi, Tobias Hans
(86) Internationale Anmeldenummer: PCT/CH2005/000728
(87) Internationale Veröffentlichungsnummer: WO 2006/066423

(56) Entgegenhaltungen:
- WO-A-2004/052476
- DE-U1- 29 801 388
- US-A- 5 110 154
- US-A- 5 516 150

## Beschreibung

### TECHNISCHES GEBIET

Die vorliegende Erfindung betrifft einen Stockgriff, insbesondere für Gehstöcke, Trekkingstöcke, Alpinskistöcke, Langlaufstöcke, Nordic-Walking-Stöcke. Der Stockgriff verfügt über einen Griffkörper mit einer hakenartigen Vorrichtung zur Befestigung einer Handhaltevorrichtung insbesondere in Form einer Handschlaufe oder eines Handschuhs. Weiterhin betrifft die vorliegende Erfindung eine Handhaltevorrichtung, welche mit einem solchen Stockgriff optimal kooperiert.

### STAND DER TECHNIK

Bei einer derartigen Vorrichtung, welche beispielsweise aus der US 5,516,150 bekannt ist, ist am Stockgriff ein Haken vorgesehen, und am zugehörigen Handschuh ist im Bereich zwischen Daumen und Zeigefinger eine starre und aus einem Metallbogen gebildete bügelförmige Vorrichtung vorgesehen. Der Bügel wird mit seinem langen Schenkel in einen schmalen Schlitz des Hakens eingeführt, und über die hakenartige Vorrichtung wird der Bügel und damit der Handschuh am Stockgriff fixiert.

Dabei ist im Haken unten eine leichte Erweiterung des Schlitzes vorgesehen, was dazu führt, dass der Bügel beim Einfahren in den Haken zunächst die beiden Schenkel des Hakens leicht auseinander presst und dass die Schenkel erst dann, wenn der Bügel in die Erweiterung geschoben wurde, wieder in die ursprüngliche Position zurückfinden.

Es wird somit eine elastische Deformation der hakenartigen Vorrichtung dazu verwendet, eine leichte Fixierung des Bügels im Haken zu gewährleisten, und ein einfaches Herausrutschen des Bügels aus dem Haken zu vermeiden.

Problematisch an solchen Vorrichtungen ist unter anderem die Tatsache, dass wiederholte Deformationen von derartigen Bauteilen, welche üblicherweise aus Kunststoff oder Metall geformt sind, aufgrund von Ermüdungserscheinungen unerwünscht sind.

Weiterhin ergibt sich insbesondere das Problem, dass das elastische Deformationsverhalten von Materialien stark temperaturabhängig ist. Somit ist auch die Fixierwirkung, welche durch die Deformation erhalten wird, weder einstellbar noch konstant für unterschiedliche Temperaturen.

Dies ist insbesondere im sportlichen Bereich absolut inakzeptabel, da sehr grosse Temperaturunterschiede einerseits durch unterschiedliche Wetterbedingungen und andererseits durch die Erwärmung bei der Benutzung unvermeidlich sind.

Aus der US 5110154 ist ein Stockgriff bekannt, bei welchem die Verbindung zwischen dem Stockgriff und einer Handhaltevorrichtung hergestellt wird, indem ein steifer Ring oder Bügel, der an der Handhaltevorrichtung befestigt ist, in eine in der der Handhaltevorrichtung zugewanderten Oberfläche des Griffes angeordnete Ausnehmung in Form eines horizontalen Schlitzes eingeschoben werden kann. Dieser Schlitz ist dabei senkrecht zur Achse des Griffes angeordnet und muss für eine gute Befestigung schmal ausgebildet sein, entsprechend mühsam ist es, die Handhaltevorrichtung respektive den daran befestigten steifen Bügel zur Befestigung am Stockgriff in diesem Schlitz einzuführen. Es muss zu diesem Zweck eine genaue Positionierung des Bügels relativ zum Schlitz eingenommen werden, was in der Praxis äußerst unpraktisch ist.

### DARSTELLUNG DER ERFINDUNG

Hier greift die Erfindung ein. Der Erfindung liegt demnach die Aufgabe zugrunde, einen bezüglich des Standes der Technik verbesserten Stockgriff zur Verfügung zu stellen. Insbesondere geht es darum, einen Stockgriff für Gehstöcke, Trekkingstöcke, Alpinskistöcke, Langlaufstöcke, Nordic-Walking-Stöcke zu verbessern, wobei diese einen Griffkörper mit einer hakenartigen Vorrichtung zur Befestigung einer Handhaltevorrichtung insbesondere in Form einer Handschlaufe oder eines Handschuhs aufweisen.

Die Lösung dieser Aufgabe wird durch die Merkmale von Anspruch 1 erreicht.

Ein Kern der Erfindung besteht somit darin, im wesentlichen keine Materialdeformationen am Haken für einen selbsteinrastenden Mechanismus zur Befestigung einer Handhaltevorrichtung am Stockgriff zu verwenden, sondern vielmehr Mechanismen, bei welchen ein entsprechendes Einrastmittel beim Einschieben einer schlaufen-, ring- oder ösenförmige Vorrichtung in eine eingerastete Position entweder verschoben oder verdreht wird. So wird es möglich, entsprechend eine gezielte elastische Lagerung dieser Einrastmittel vorzusehen, welche insbesondere weniger abnützungsanfällig ist, welche gegebenenfalls einstellbar ist, und welche eine niedrigere Temperaturabhängigkeit in Bezug auf die Kräfte aufweist.

Gemäß der Erfindung ist die hakenartige Vorrichtung am Stockgriff handseitig im oberen Bereich angeordnet, wobei die hakenartige Vorrichtung einen bevorzugt im wesentlichen parallel zur Stockachse (es kann aber auch eine gezielte Neigung : vorliegen) angeordneten Haltedorn oder Haltestift umfasst, welcher vom Griffkörper unter Ausbildung eines Einführungsschlitzes zur Handseite abgesetzt angeordnet ist, wobei bevorzugtermassen die Tiefe des Einführungsschlitzes grösser ist als die Breite und die Dicke des Haltedorns oder Haltestiftes. Abgesetzt bedeutet nicht, dass zwingend der Haltedorn oder Haltestift aus der Kontur des Griffkörpers heraustreten muss, es ist auch möglich, in Haltedorn oder Haltestift in eine spezifisch dafür vorgesehene, nach oben und hinten offene Ausnehmung im Griffkörper zu legen. Typischerweise zeigt es sich, dass die hakenartige Vorrichtung vorteilhafterweise eine Breite im Bereich von 3-15mm, bevorzugt im Bereich von 4-10mm aufweist, wobei die hakenartige Vorrichtung insbesondere bevorzugt wenigstens abschnittsweise senkrecht zur Stockachse einen im wesentlichen ovalen oder rechteckigen (gegebenenfalls mit abgerundeten Kanten) Querschnitt aufweist, wobei bevorzugt die kurze Hauptachse zum Griffkörper gerichtet ist. Typischerweise hat der Einführungsschlitz eine Tiefe im Bereich von 5-30 mm, bevorzugt im Bereich von 10-15 mm. Dabei ist es beispielsweise möglich, unmittelbar gegenüber von den Einrastmitteln eine leichte Ausbuchtung in der hakenartigen Vorrichtung vorzusehen.

Gemäss einer weiteren bevorzugten Ausführungsform ist die hakenartige Vorrichtung am Griffkörper angeformt. Insbesondere in Kombination mit dem weiter unten beschriebenen Mechanismus, bei welchem eine Ausnehmung im Stockgriff für die Aufnahme des Mechanismus vorgesehen ist, erweist es sich bevorzugtermassen als sinnvoll, die hakenartige Vorrichtung als separates Bauteil auszubilden. Dieses wird dann über Befestigungsmittel am Griffkörper befestigt, bevorzugt nachdem der Mechanismus in die Ausnehmung des Griffkörpers eingesetzt wurde. Dies lässt sich beispielsweise realisieren, indem die hakenartige Vorrichtung unterhalb des Hakens eine Befestigungsplatte aufweist, mittels welcher die hakenartige Vorrichtung von der Handseite an den Griffkörper (beispielsweise mittels einer Schraube, Niete oder über einen Klippmechanismus) befestigt werden kann.

Wie bereits erläutert, ist gemäss einer anderen bevorzugte Ausführungsform im Griffkörper von der Handseite her eine Ausnehmung vorgesehen, in welcher ein verschieblich (oder auch drehbar) gelagertes Element, insbesondere bevorzugt in Form eines Feststellblockes, angeordnet ist, an oder in welchem Einrastmittel angeordnet sind, wobei diese Einrastmittel entweder einstückig mit dem Feststellblock ausgebildet sein können, oder als separates Bauteil, wobei in letzterem Falle dieses separate Bauteil, beispielsweise in Form einer Rückhaltenase, entweder fest mit dem Feststellblock verbunden sein kann oder über einen beweglichen Mechanismus.

Der Feststellblock (und/oder ein darin vorgesehenes Einrastmittel) ist vorteilhafterweise parallel zur Richtung der Ausnehmung verschieblich geführt, es ist aber auch möglich, ihn rotierend zu lagern. Der Feststellblock ist über eine Feder (auch umfassend generell federelastisches Element), insbesondere bevorzugt über eine Spiralfeder (oder eine Blattfeder), gegen die vor der Ausnehmung angeordnete hakenartige Vorrichtung verspannt. Dies führt zum bereits genannten selbsteinrastenden Mechanismus.

Damit die Handhaltevorrichtung auch wieder vom Stockgriff getrennt werden kann, sollten Mittel angeordnet werden, über welche die Einrastmittel zurückgeschoben werden können, und die Handhaltevorrichtung aus dem Haken freigegeben wird. Dies ist beispielsweise möglich, indem der Feststellblock (und/oder ein darin vorgesehenes Einrastmittel) von aussen über wenigstens einen Betätigungsknopf unter Freigeben der Selbsteinrastung gegen die Federkraft verschoben werden kann, wobei dafür insbesondere bevorzugt im Griffkörper seitlich Langlöcher zu Ausnehmung vorgesehen sind, über welche beidseitig angeordnete Betätigungsknöpfe mit dem Feststellblock in Wirkverbindung stehen, beispielsweise indem eine feste Verbindung zwischen diesen beiden Elementen über einen Steg oder Stift besteht. Dafür kann aber auch wenigstens ein schieb-, dreh- oder kippbarer Betätigungsknopf im oder am Griffkörper vorne oder hinten, z.B. beidseits von der hakenartigen Vorrichtung, im oberen Bereich des Griffes vorgesehen sein, welcher mit dem Feststellblock in Wirkverbindung steht, beispielsweise indem eine feste oder drehbare Verbindung zwischen diesen beiden Elementen über einen Steg oder Stift besteht

Grundsätzlich ist es möglich, den Feststellblock auf unterschiedlichste Weise am Griffkörper drehbar oder verschieblich anzubringen. So ist es beispielsweise möglich, den gesamten obersten Bereich, das heisst gewissermassen den Kopfbereich des Stockgriffes, als Feststellblock auszubilden, wobei gewissermassen dahinter und mit dem unteren Teil des Stockgriffes fest verbunden oder mit diesem einstückig ausgebildet die hakenartige Vorrichtung derart vorgesehen ist, dass ein Fixieren einer Schlaufe einer Handhaltevorrichtung zwischen dem Feststellblock und der hakenartigen Vorrichtung möglich ist. Der Feststellblock als Kopf des Griffes kann dabei als ganzes drehbar sein, wobei die Drehachse z.B. vorn, d.h. vom Haken abgewandt, im unteren Bereich des Feststellblockes sein kann. Die Drehachse liegt in diesem Fall zum Beispiel bevorzugt im wesentlichen parallel zur Richtung des Schlitzes zwischen Haken und Feststellblock.

Eine mögliche Ausführungsform ist dadurch gekennzeichnet, dass im oder am Feststellblock wenigstens ein Auslöseknopf vorgesehen ist, mittels welchem unter freigeben der Selbsteinrastung das im Feststellblock angeordnete Haltemittel, bevorzugt in Form eines Stiftes, gegen eine Federkraft verschoben werden kann. Es ist auch möglich, im Griffkörper von der Handseite und von oben eine Ausnehmung vorzusehen, in welcher ein verschieblich und/oder drehbar gelagertes Element in Form eines Feststellblockes, angeordnet ist, in welchem Einrastmittel angeordnet sind, wobei der Feststellblock über eine axiale, in einem Hohlraum des Stockgriffes angeordnete Spiralfeder, deren Spannung vorzugsweise über eine Stellmutter eingestellt werden kann, nach unten zur Notauslösung verspannt ist.

Eine andere bevorzugte Ausführungsform ist zum Beispiel dadurch gekennzeichnet, dass im Griffkörper von der oberen Seite eine Ausnehmung vorgesehen ist, in welcher ein verschieblich und/oder drehbar gelagertes Element, insbesondere bevorzugt in Form eines Feststellblockes, angeordnet ist, an welchem Einrastmittel angeordnet sind. Wird die Ausnehmung von oben vorgesehen, so kann ohne Behinderung der Montage die hakenartige Vorrichtung zum Beispiel einstückig mit den Griffkörper ausgebildet werden, beispielsweise in Form eines auf der Handseite angeordneten einfachen Schlitzes oder Einschnittes im Griffkörper. Der Feststellblock kann dabei um eine horizontale Achse, welche bevorzugt im wesentlichen parallel zur Ebene des Schlitzes zwischen hakenartiger Vorrichtung und Griffkörper angeordnet ist, drehbar gelagert sein, und über eine Feder, insbesondere bevorzugt über eine Spiralfeder oder eine Blattfeder, gegen die handseitig angeordnete hakenartige Vorrichtung verspannt sein. Der Feststellblock kann dann von aussen über wenigstens einen Betätigungsknopf unter freigeben der Selbsteinrastung gegen die Federkraft verkippt werden, wobei beispielsweise der Betätigungsknopf im wesentlichen auf der Oberseite des Stockgriffes vorgesehen ist, das heisst der Feststellblock gewissermassen von oben frei liegt und ein Teil oder ein Abschnitt respektive eine Teiloberfläche des Feststellblockes den Betätigungsknopf bildet.

Gemäß der Erfindung sind die Einrastmittel in Form einer Rückhaltenase ausgebildet, welche insbesondere bevorzugt in Einführungsrichtung nach oben über eine abgeschrägte Flanke verfügt, und welche in gegen die hakenartige Vorrichtung verspannter Position nach unten einen gegen eine bevorzugt einstellbare Kraft eingeschränkten Bereich für die schlaufen-, ring- oder ösenförmige Vorrichtung definiert. Dabei ist es möglich, diese Rückhaltenase entweder am Feststellblock anzuordnen, oder gewissermassen gegenüber an der hakenartigen Vorrichtung.

Im Sinne eines Sicherheitsmechanismus kann bevorzugtermassen das Einrastmittel derart ausgebildet werden, dass bei einer über eine normale Benutzungskraft hinausgehenden Belastung in Richtung der Öffnung der hakenartigen Vorrichtung eine Notfallfreigabe der schlaufen-, ring- oder ösenförmigen Vorrichtung erfolgt. Dies ähnlich zu einem Mechanismus, wie er aus dem Bereich der Skibindungen bekannt ist. Realisiert werden kann dies entweder über eine elastische Deformation dieser Nase oder im Bereich dieser Nase, oder aber, und dies ist die bevorzugte Variante, weil viel besser kontrollierbar und gegebenenfalls sogar einstellbar, indem die Rückhaltenase um eine bevorzugt horizontale und im wesentlichen senkrecht zur Öffnungsrichtung der Ausnehmung angeordnete Achse drehbar gelagert ist. Ein Abdrehen ist dabei nach oben nur gegen eine definierte und wie bereits erwähnt bevorzugt einstellbare Kraft unter Freigeben des Bereiches nach oben ermöglicht. Die Rückhaltenase kann mit einer Schenkelfeder, mit einer Elastomerfeder oder mit einer Spiralfeder oder mit einer Kombination derartiger federnder Elemente zur den Bereich abschliessenden Rotationsposition verspannt sein, wobei diese Verspannung insbesondere bevorzugt einstellbar ist, so dass ein Sicherheitsauslösen nur bei einer Kraft von mehr als 80-250 N erfolgt. Eine weitere analoge Ausführungsform des Stockgriffes ist dadurch gekennzeichnet, dass die Rückhaltenase verschieblich gelagert ist, wobei ein Verschieben unter Freigeben des Bereiches gegen eine definierte und bevorzugt einstellbare Kraft wie angegeben nach oben ermöglicht ist, und wobei bevorzugt die Kraft über eine Feder oder ein federndes Element gewährleistet ist.

Eine Sicherheitsauslösung kann übrigens auch über ein Ausweichen im Bereich der hakenartigen Vorrichtung realisiert werden. Die hakenartige Vorrichtung kann dafür so ausgestaltet werden, dass sie unter freigeben des Bereiches zur Handseite gegen eine elastische Kraft um eine Achse abgekippt oder verschoben werden kann. Alternativ oder zusätzlich ist es möglich schlitzseitig an der hakenartigen Vorrichtung einen federnden Bereich vorzusehen. Dieser federnde Bereich kann z.B. über eine Blattfeder oder einen elastischen Abschnitt (gezielt elastische weicher Kunststoffabschnitt o.ä.) realisiert werden.

Weitere bevorzugte Ausführungsformen des Stockgriffes nach der Erfindung sind in den abhängigen Ansprüchen beschrieben.

Besonders gut geeignet zur gemeinsamen Verwendung mit einem oben genannten Stockgriff sind Handhaltevorrichtungen, welche im Sattelbereich zwischen Daumen und Zeigefinger über eine beweglich ausgestaltete Schlaufe oder Öse verfügen. So z.B. eine Handhaltevorrichtung wie beispielsweise eine an der Hand befestigbare Handschlaufe oder ein Handschuh, welcher zwischen Daumen und Zeigefinger über eine bewegliche Schlaufe oder Öse verfügt.

Eine solche Handhaltevorrichtung wirkt mit einem wie oben beschriebenen Stockgriff im Sinne von Schlüssel und Schloss respektive Stecker und Steckdose zusammen. Die kleine Schlaufe ist besonders angenehm und trägt kaum auf, somit ist solch ein Handschuh oder eine solche Handhaltevorrichtung auch für Biathlon o.ä. geeignet.

Insbesondere bevorzugt handelt es sich bei der Schlaufe um eine Schlaufe aus einem flexiblen Material, welches eine genügende Eigensteifigkeit aufweist, so dass es in einer Position im Raum zwischen Daumen und Zeigefinger stabilisiert ist, welche ein einfaches Einführen über den Haken respektive Haltedorn ermöglicht, und welche auf der anderen Seite beim Gebrauch nicht oder kaum spürbar ist. Möglich sind beispielsweise Schlaufen aus Kabel oder Draht, welche gegebenenfalls an der Oberfläche beschichtet sein können. Grundsätzlich eignen sich als Material für solche Schlaufen auch andere Elemente wie beispielsweise mit einem Gewebeschlauch ummantelte, dehnungsarme und zugstabile Textilfasern oder Schnur- beziehungsweise seilartig geflochtene Halteelemente unter Verwendung von entsprechenden Werkstoffen wie zum Beispiel Aramid, Kevlar, Dyneema etc. Bei Verwendung von solchen Materialien für die Schlaufe eignen sich am besten Schnüre mit einer Dicke von 1-5 mm, wobei eine Dicke von 2-3 mm bevorzugt ist. Um der Schlaufe genügende Eigensteifigkeit zu verleihen, können derartige Schnüre mit Versteifungselementen versehen sein wie beispielsweise einer "Seele" aus monofilem Nylon oder eingeflochtenen Fasern aus steiferem Material wie zum Beispiel Nylon oder dünnen Metalldrähten. Es zeigt sich, dass ein Kabel einer Dicke im Bereich von 0.5-2.5mm, bevorzugt im Bereich von 1 - 2 mm besonders gut geeignet ist.

Das zum Beispiel geflochtene oder gedrehte Kabel kann mit einem anderen Material wie beispielsweise Kupfer oder Kunststoff beschichtet sein. Alternativ ist es möglich, die Schlaufe aus einem Kunststoffmaterial, auch z.B. bandförmig, herzustellen, vorzugsweise aus einem faserverstärkten Kunststoff, geeignet ist beispielsweise Polyamid, PE, PP oder ähnliche, wobei auch kombinierte Materialien mit Schichtaufbau möglich sind, und insbesondere bevorzugt Verstärkungen mit Fasern beispielsweise aus Aramid vorgesehen werden können.

Die Schlaufe steht bevorzugtermassen zwischen 5-20 mm, insbesondere zwischen 5-10 mm über den Sattelbereich zwischen Zeigefinger und Daumen hervor. Dabei ist die Richtung der Schlaufe gewissennassen im wesentlichen die Winkelhalbierende zwischen der Richtung von Daumen und Zeigefinger.

Es ist möglich, die Schlaufe einstellbar auszugestalten, wobei diese Einstellbarkeit einerseits dafür vorgesehen ist, die Länge auf den Benutzer spezifisch einzustellen, oder aber auch, um, wenn die Schlaufe nicht benötigt wird, diese zurückzuziehen, so dass sie beim Gebrauch nicht spürbar ist. Es ist auch möglich, die Schlaufe bei Nichtgebrauch in einer dafür ebenfalls im Sattelbereich zwischen Zeigefinger und Daumen vorgesehenen kleinen Tasche, welche in der Handhaltevorrichtung vorgesehen ist, zu verstauen. Letztere Möglichkeit ist konstruktiv besonders einfach und angesichts der Eigensteifigkeit der Schlaufe lässt sich in einer solchen Tasche die Schlaufe einerseits unterbringen und bleibt andererseits im wesentlichen ohne spezielle Massnahmen in der Tasche beim Gebrauch der Handhaltevorrichtung versorgt, wenn nicht speziell manipuliert wird.

Um eine möglichst gute Ankopplung der auf die Schlaufe wirkenden Kräfte an die Handhaltevorrichtung zu gewährleisten, kann der Draht/das Kabel der Schlaufe wenigstens teilweise in oder an der Handhaltevorrichtung Richtung Handgelenk geführt werden. Es ist auch möglich, eine Kombination mit einer einstellbaren Vorrichtung, wie sie in der DE 197 51 978 C2, deren Offenbarung in dieser Hinsicht ausdrücklich eingeschlossen wird, beschrieben ist, vorzunehmen. An Stelle des in diesem Dokument genannten starren Verbindungselementes, wird einfach eine flexible Schlaufe vorgesehen. Die Schlaufe ist insbesondere bei Gebrauch des Handschuhes ohne Zusammenwirkung mit dem Stock wesentlich weniger störend.

Weitere bevorzugte Ausführungsformen der Handhaltevorrichtung nach der Erfindung sind in den abhängigen Ansprüchen beschrieben.

### KURZE ERLÄUTERUNG DER FIGUREN

Die Erfindung soll nachfolgend anhand von Ausführungsbeispielen im Zusammenhang mit den Zeichnungen näher erläutert werden. Es zeigen:
- Fig. 1: unterschiedliche Ansichten eines Stockgriffes nach einem ersten Ausführungsbeispiel der Erfindung, wobei in a) eine seitliche Ansicht in teilweiser Transparenz, in b) eine Ansicht von hinten (Handseite), in c) eine Explosionsdarstellung in seitlicher Ansicht, in d) ein Schnitt entlang der Linie A-A in Figur 1c), in e) eine Explosionsdarstellung in einem Schnitt entlang der Linie A-A in Figur 1c), in f) eine perspektivische Explosionsansicht, und in g) eine Alternative einer hakenartigen Vorrichtung mit Sicherheitsauslöseelement am Haken dargestellt ist;
- Fig. 2: eine Handhaltevorrichtung mit einer Schlaufe zwischen Daumen und Zeigefinger;
- Fig. 3: a)-c) unterschiedliche Beispiele von Handhaltevorrichtungen mit Schlaufen zwischen Daumen und Zeigefinger;
- Fig. 4: unterschiedliche Ansichten eines Stockgriffes nach einem weiteren Ausführungsbeispiel, wobei in a) eine seitliche Ansicht mit eingesetztem Feststellblock dargestellt ist, in b) eine seitliche Ansicht ohne Feststellblock dargestellt ist, und in c) ein Feststellblock für sich allein dargestellt ist;
- Fig. 5: verschiedene Varianten eines Stockgriffes analog zu Fig. 4, wobei in a) eine Sicherheitsauslösung ohne separates Sicherheitsauslöseelement dargestellt ist, in b) eine Sicherheitsauslösung mit verschieblich gelagertem Sicherheitsauslöseelement dargestellt ist, in c) eine Sicherheitsauslösung mit drehbar gelagertem Sicherheitsauslöseelement dargestellt ist, in d) eine Sicherheitsauslösung mit einem als Ganzes elastisch deformierbaren Sicherheitsauslöseelement dargestellt ist, in e) eine Sicherheitsauslösung dargestellt ist, in welcher das Sicherheitsauslöseelement auf der Innenseite der hakenartigen Vorrichtung angeordnet ist, und in f) eine Sicherheitsauslösung mit einer als Ganzes kippbaren hakenartigen Vorrichtung dargestellt ist;
- Fig. 6: den gesamten Stockgriff 1, wobei in a) eine Ansicht von der Seite dargestellt ist, in b) eine Ansicht von hinten, in c) ein axialer Schnitt entlang der Linie B-B von b), und d) zeigt eine Ansicht von oben auf den Stockgriff; und
- Fig. 7: den Feststellblock 6 zusammen mit den diesen Feststellblock 6 im Stockgriff 1 befestigenden Elementen von der Seite, b) eine Ansicht von hinten, c) einen Schnitt entlang der Linie A-A in b) und 7d) zu guter letzt eine Ansicht von oben.

### WEGE ZUR AUSFÜHRUNG DER ERFINDUNG

In den Figuren 1a)-f) sind unterschiedliche Ansichten eines Ausführungsbeispiels eines Stockgriffes nach der Erfindung dargestellt. Der Stockgriff 1 umfasst einen Griffkörper 3, welcher üblicherweise aus einem Kunststoffmaterial in einem Spritzgussverfahren hergestellt wird. Von unten verfügt der Griffkörper 3 über eine Ausnehmung oder einen Hohlraum 5, in welchen der Stock, welcher beispielsweise aus einem Aluminiumrohr, einem Carbon- oder einem Glasfaserrohr gebildet wird, eingeschoben und darin befestigt werden kann.

An seinem oberen Ende verfügt der Stockgriff 1 über eine Ausnehmung 4, welche von der Handseite 43 her gewissermassen als Sackloch ausgebildet ist. In dieser Ausnehmung 4, welche typischerweise eine Höhe im Bereich von 10 - 30 mm aufweist, und eine Breite von 3-20 mm, ist ein Feststellblock 6 vorgesehen. Dieser Feststellblock 6 ist in der Ausnehmung 4 verschieblich geführt, wobei er über eine Feder 7 in Richtung zur Öffnung der Ausnehmung 4 verspannt ist. Bei der Feder 7 handelt es sich um eine Spiralfeder, welche einerseits in der Ausnehmung in einer Anschlagbohrung 8, welche als zylindrisches Sackloch ausgestaltet ist, und andererseits an einem Führungsdorn 19 am Feststellblock 6, geführt ist.

Die Ausnehmung 4 verfügt zudem über zwei durchgehende Langlöcher 17, welche seitlich aus dem Griffkörper 3 herausführen. Der Feststellblock 6 seinerseits verfügt in diesen Regionen über Bohrungen, in welchen auf jeder Seite jeweils ein Betätigungsknopf 9 befestigt werden kann. Der Betätigungsknopf 9 verfügt jeweils über einen zum Feststellblock 6 gerichteten Steg 20, und wird bei eingeschobenem Feststellblock 6 von aussen durch die genannten seitlichen Langlöcher 17 im Feststellblock 6 befestigt, wobei dafür jeweils eine Schraube oder ein Befestigungsstift 21 verwendet werden kann. Dies führt dazu, dass der Betätigungsknopf 9 von aussen über Manipulationen der Betätigungsknöpfe 9 verschoben werden kann. Dies derart, dass in der normalen Position der Feststellblock 6 infolge der Kraft der Feder 7 in der maximalen Position zur Handseite liegt, wobei diese maximale Position vorzugsweise durch das handseitige Ende des Langloches 17 bestimmt wird. Von aussen kann der Feststellblock 6 gegen die Kraft der Feder in die Ausnehmung 4 hinein geschoben werden, wobei dadurch der Feststellmechanismus für die Handhaltevorrichtung freigegeben wird.

Die eigentliche Halterung der Handhaltevorrichtung an einem derartigen Stockgriff wird über eine hakenartige Vorrichtung gewährleistet. Diese besteht aus einem Haltedorn 14, welcher handseitig angeordnet ist. Der Haltedorn 14 ist vom eigentlichen Stockgriff leicht zur Hand hin abgesetzt, wobei dazwischen ein Schlitz gebildet wird, welcher typischerweise eine Tiefe von wenigstens 10 mm aufweist.

Zur einfacheren Montage ist der Haltedorn 14 mit einer Befestigungsplatte 16 verbunden oder mit dieser einstückig ausgebildet. Die Befestigungsplatte 16 liegt unterhalb vom Haltedorn 14 und kann in einer dafür vorgesehenen Ausnehmung im Stockgriff 3 eingesetzt und darin befestigt werden. Diese modulare Aufbauweise ist bevorzugt, da somit der Haltedorn 14, welcher naturgemäss vor der Ausnehmung 4 angeordnet ist, aufgesetzt werden kann, wenn die Elemente, welche in der Ausnehmung 4 angeordnet werden müssen, in die Ausnehmung 4 eingesetzt worden sind.

Der Feststellblock 6 seinerseits verfügt ebenfalls über eine Ausnehmung 24, welche seitlich und unten begrenzt ist, nach oben aber offen ist. In der Ausnehmung 24 ist das Sicherheitsauslöseelement 12 beweglich gelagert angeordnet. Das Sicherheitsauslöseelement 12 ist dazu mit einem Achsstift 22 im Feststellblock 6 drehbar gelagert. Dies wiederum gegen eine Federkraft, wobei in diesem Fall eine Schenkelfeder 10 vorgesehen ist. Diese Schenkelfeder liegt einerseits auf dem Boden der Ausnehmung 24 auf, und andererseits auf der Rückseite des Sicherheitsauslöseelementes 12. Das Sicherheitsauslöseelement 12 wird somit durch die Federkraft in seiner geschlossenen Position gehalten, das heisst in jener Position, in welcher die Rückhaltenase 11 des Sicherheitsauslöseelementes 12 zusammen mit dem Haltedorn 14 einen abgeschlossenen Bereich 15 definiert, in welchen die Schlaufe der Handhaltevorrichtung zu liegen kommt. Es ist auch möglich, an Stelle der Schenkelfeder 10 eine Spiralfeder oder eine Elastomerfeder o.ä. oder Kombinationen von solchen federnden Elementen zu verwenden, welche dann beispielsweise in Wirkverbindung mit der rückseitigen Wand der Ausnehmung 24 steht. Die Verwendung einer Spiralfeder kann insbesondere bei niedrigen Temperaturen vorteilhaft sein, und erlaubt ausserdem eine Einstellung der Rückhaltekraft der Nase 11. Das Sicherheitsauslöseelement 12 kann nach unten hin, wie dies insbesondere in Figur 1c) und f) erkannt werden kann, nach unten über eine Kerbe verfügen, damit das Kabel besser im Bereich 15 gefangen ist.

Wie bereits erwähnt, verfügt die Handhaltevorrichtung über eine Schlaufe 33, welche über den Haltedorn 14 geführt wird. Wird die Schlaufe 33 von oben über den Haltedorn geführt und nach unten gezogen, so verschiebt sich der gesamte Feststellblock 6 in die Ausnehmung 4 hinein, denn die schräge obere Flanke des Sicherheitsauslöseelementes 12 schiebt bei einem Druck von oben nach unten den Feststellblock 6 gegen die Federkraft nach hinten, und der Spalt zwischen Haltedorn und Griffkörper wird freigegeben. Hat die Schlaufe den Bereich 15 erreicht, schnellt der gesamte Feststellblock infolge der Federkraft der Feder 7 wieder gegen den Haltedorn 14, und der Bereich 15 wird geschlossen. Somit erfolgt eine automatische Befestigung/Einrastung der Handhaltevorrichtung am Griffkörper, ohne dass weitere Manipulationen erforderlich wären.

Soll die Schlaufe der Handhaltevorrichtung wieder aus dem Schlitz zwischen Haltedorn und Griffkörper entfernt werden, so kann der gesamte Feststellblock 6 über die Betätigungsknöpfe 9 gegen die Federkraft nach oben verschoben werden, wobei die Nase 11 den Bereich 15 freigibt.

Zusätzlich zu dieser automatischen Befestigung der Handhaltevorrichtung am Griffkörper ist ein Mechanismus einer Sicherheitsauslösung vorgesehen. Dazu ist das Sicherheitsauslöseelement 12 gegen eine Federkraft nach oben zu öffnen, dies bei vollständig zum Haltedorn geschobenem Feststellblock. Erfolgt eine starke Kraft an der Schlaufe nach oben (beispielsweise bei einem Sturz) so dreht sich das Sicherheitsauslöseelement 12 um die Achse 13 derart, dass der Bereich 15 freigegeben wird und somit die Schlaufe und entsprechend die Handhaltevorrichtung vom Griffkörper freigegeben wird.

Der Sicherheitsmechanismus kann, wie dies in Figur 1 g) dargestellt ist, auch am Haltedorn vorgesehen werden. Dazu verfügt der Haltedorn über eine Ausnehmung 41, in welcher das Sicherheitsauslöseelement 12 drehbar um eine Achse 13 gelagert ist. Wiederum ist eine Feder 7, hier eine Spiralfeder, vorgesehen, welche die notwendige Auslösekraft festlegt. In diesem Falle ist es beispielsweise möglich, die Rückstellkraft der Feder 7 über eine Schraube, welche handseitig von aussen am Haltedorn betätigt werden kann, einzustellen. Die Schraube kann beispielsweise eingeschraubt werden, so dass die Feder verkürzt wird, und somit die Rückstellkraft der Feder erhöht wird.

Figur 2 zeigt eine Handhaltevorrichtung, welche als Handschuh 25 ausgestaltet ist, und dieser Handschuh 25 verfügt grundsätzlich über eine Befestigungsführung, wie sie in der DE 197 51 978 C2 beschrieben ist. In Bezug auf die Details dieser Befestigungsführung, welche u.a. eine umlaufende Befestigungsvorrichtung 31 umfasst sowie Einstellungsmittel 32, welche beispielsweise als Klettverschluss ausgebildet sein können, wird auf die DE 197 51 978 C2 verwiesen.

An Stelle des in der DE 197 51 978 dargestellten, hakenartigen Verbindungselementes ist nun aber im Sattelbereich zwischen Daumen 26 und Zeigefinger 27 eine Schlaufe 33 angeordnet. Die Schlaufe ist aus Kabel gefertigt, beispielsweise rostfreiem Stahl, Aramid o.ä. mit einer Dicke von 1.5 mm, es handelt sich um ein gedrehtes Kabel, welches gegebenenfalls mit einer Beschichtung aus Kunststoff oder Metall versehen sein kann, oder um welches ein Röhrchen aus Messing gelegt sein kann, oder welches über eine Ummantelung aus z. B. thermoplastisch angeformtem Kunststoff verfügt. Bevorzugt ist die Schlaufe aus einem leicht eigensteifen Schnurabschnitt aus geflochtenem Dyneema^{®} (DSM) (oder eines Kunststoffmaterials mit ähnlichen Eigenschaften) mit einer Dicke im Bereich von 1.5-2.5 mm gefertigt. Wird in diesem Dokument im Zusammenhang mit der Schlaufe von einem Kabel gesprochen, so soll dies auch eine derartige Schlaufe z.B. aus Dyneema umfassen.

Die Schlaufe 33 sollte derart an der Handhaltevorrichtung befestigt sein, dass die beim Gebrauch des Stocks auftretenden Kräfte gut auf die Hand verteilt werden. Dies ist bei einer Handhaltevorrichtung gemäss Figur 2 gewährleistet. Alternative Möglichkeiten sind in Figur 3 dargestellt. In Figur 3a) ist ein Kabel 35 zunächst auf der einen Seite in der Handinnenfläche an einer Befestigung 36 fixiert. Er wird anschliessend durch eine Führungshülse 34 zum Sattel zwischen Zeigefinger und Daumen 26 geführt. Die eigentliche Schlaufe 33 liegt dort frei und das Kabel 35 wird wiederum durch die Führung 34 nach unten geführt. Am unteren Ende der Führungshülse 34 ist eine Umlenkung 37 vorgesehen sowie eine Befestigung 38, an welcher das Kabel 35 variabel eingestellt werden kann (vergleiche Pfeil). So kann auf den Benutzer angepasst die Länge der Schlaufe 31 eingestellt werden und die auftretenden Kräfte werden gut auf den Handschuh verteilt. Ausserdem ist es möglich, das Kabel 35 vollständig zurückzuziehen, so dass keine Schlaufe 33 mehr nach aussen tritt. Letzteres ist insbesondere dann vorteilhaft, wenn der Handschuh nicht in Zusammenwirkung mit dem Stockgriff verwendet werden soll. Im Gegensatz zu anderen Lösungen, bei welchen Verbindungselemente vom Handschuh entfernt werden müssen, ist diese Lösung vorteilhaft, weil das Verbindungselement, die Schlaufe, nicht von der Handhaltevorrichtung entfernt werden muss, sondern in dieser versteckt wird.

Eine andere Möglichkeit ist in Figur 3b) dargestellt. Hier ist das Kabel 35 als umlaufendes Kabel ausgestaltet, welche an seinem unteren Ende an einem Knopf 39 in seiner Länge eingestellt ist. Es kann ein weiterer weiter unten angeordneter Knopf 40 vorgesehen werden, über welchen das Kabel 35 gezogen werden kann, wenn die Schlaufe versteckt werden soll.

Zuletzt ist in Figur 3c) eine Möglichkeit dargestellt, bei welcher das Kabel an der unteren Seite über die Mittel 36 fixiert ist. Die Schlaufe 33 kann hier in ihrer Länge nicht verstellt werden. Um dennoch die Schlaufe bei Nichtgebrauch verstecken zu können, ist eine kleine Tasche im Sattelbereich zwischen Daumen und Zeigefinger vorgesehen. In diese Tasche 41, welche nach unten über eine Öffnung verfügt, kann die Schlaufe 33 bei Nichtgebrauch eingeschoben werden und ist so aus dem Weg.

Es ist auch möglich, als Handhaltevorrichtung 25 eine Handschlaufe zu betrachten, welche über einen Handschuh oder über die nackten Hände getragen wird, und welche über eine Schlaufe 33 verfügt. Wird eine konventionelle Handschlaufe verwendet, so dient der Mechanismus als Sicherheitsauslösung, wird eine Handschlaufe verwendet, welche an der Hand befestigt wird (i.d.R. indem die Handschlaufe sowohl um das Handgelenk als auch zwischen Daumen und Zeigefinger geführt wird, und z.B. mit einem Klettverschluss befestigt wird), so ist die Verwendung äquivalent zur Handschuhlösung wie oben angegeben.

Ein weiteres Ausführungsbeispiel ist in Figur 4 dargestellt, wobei hier nicht ein alpiner Stockgriff dargestellt ist, sondern eher ein Langlauf-Stockgriff oder ein Nordic-Walking-Stockgriff. In diesem Fall ist die hakenartige Vorrichtung 14 nicht separat vom Griffkörper 3 ausgebildet, sondern bildet Bestandteil des Griffkörpers. Die hakenartige Vorrichtung wird durch einen Schlitz, welcher im Griffkörper 3 vorgesehen ist, realisiert. Entsprechend ist die Ausnehmung 4, welche zur Aufnahme des Feststellblockes 6 vorgesehen ist, von oben durchgeführt. In diesem Ausführungsbeispiel ist nun der Feststellblock 6 zudem nicht verschieblich sondern drehbar gelagert, dies um eine Achse 44. Der Betätigungsknopf 9 ist entsprechend oberhalb angeordnet und ein Kippen des Feststellblockes 6 führt zu einer Freigabe des eingeschlossenen Bereiches 15. Im Ausführungsbeispiel gemäss Figur 4 ist zur Verspannung des Feststellblockes 6 eine Blattfeder 7 in einer entsprechenden Ausnehmung 46 im Feststellblock 6 vorgesehen. Am Feststellblock 6 ist eine Rückhaltenase 11 angeformt, wobei im Fall des Ausführungsbeispieles gemäss Figur 4 diese Nase 11 über eine Hinterschneidung verfügt. Entsprechend ist in diesem Ausführungsbeispiel keine Sicherheitsauslösung vorgesehen, es ist vielmehr so, dass bei einem starken Zug der Schlaufe nach oben aus dem Schlitz heraus, sich die Schlaufe in der Vorrichtung festbeisst.

Es muss darauf hingewiesen werden, dass es auch möglich ist, den gesamten oberen Bereich des Stockgriffes 1 drehbar oder verschieblich auszugestalten, solange die Möglichkeit einer automatischen Einrastung gegeben ist. Es ist also nicht notwendig, dass, wie im Ausführungsbeispiel gemäss Figur 4 (aber gleichermassen auch im Ausführungsbeispiel gemäss Figur 1) eine Ausnehmung vorgesehen ist, sondern es ist auch möglich, den gesamten Feststellblock 6 als obersten Bereich oder respektive als Kopf des Stockgriffes auszubilden und diesen entweder verschieblich oder drehbar zu lagern.

In Figur 5 sind andere Ausführungsbeispiele auf Basis des Ausführungsbeispieles gemäss Figur 4 dargestellt.

In Figur 5a) ist die Möglichkeit dargestellt, die Nase 11 mit einer nach oben gerichteten Flanke zu versehen. Tritt bei diesem Ausführungsbeispiel ein starker Zug nach oben aus dem Schlitz heraus auf, so wird sich der Feststellblock 6 Drehen und es ist somit eine Sicherheitsauslösung gewährleistet.

Eine spezifischere Sicherheitsauslösung ist in Figur 5b) dargestellt. Hier ist das Sicherheitsauslöseelement 12 als verschiebliche Nase ausgebildet, welche in einer Bohrung im Feststellblock 6 geführt und gegen eine Spiralfeder 49 verspannt ist. Hier verschiebt sich das gesamte Sicherheitsauslöseelement 12, an welchem die Nase 11 angeformt ist, bei starkem Zug aus dem Schlitz heraus in den Feststellblock 6 hinein und gibt somit den Bereich 15 frei.

Eine alternative Sicherheitsauslösung ist in Figur 5c) dargestellt. Hier ist das Sicherheitsauslöseelement 12 um eine Achse 13 drehbar und gegen eine Feder 49 verspannt gelagert. Hier kippt das gesamte Sicherheitsauslöseelement 12, an welchem die Nase 11 angeformt ist, bei starkem Zug an einer Schlaufe aus dem Schlitz heraus in den Feststellblock 6 hinein und gibt dabei den Bereich 15 frei.

Eine weitere Alternative ist in Figur 5d) dargestellt. Hier ist das Sicherheitsauslöseelement 12 als Blattfeder-ähnliches Element ausgebildet, wobei es sich aber auch um ein elastomeres Element handeln kann. Dieses ist als Ganzes beweglich und die von diesem Element gebildeten Nase 11 gibt infolge der Deformation des gesamten Elementes 12 bei starkem Zug einer Schlaufe aus dem Schlitz heraus in Bereich 15 frei.

Ein anderer Ansatz wird im Ausführungsbeispiel gemäss Figur 5e) verwendet. Hier ist die Sicherheitsauslösung auf der Seite der hakenartigen Vorrichtung 14 vorgesehen. Dazu ist in der hakenartigen Vorrichtung 14 innenseitig eine Aussparung vorgesehen, in welcher wiederum ein Blattfeder-ähnliches Element 12 angeordnet ist. Bei einer starken Kraft gibt dieses zur hakenartigen Vorrichtung 14 nach und gibt somit den Bereich 15 im Sinne einer Sicherheitsauslösung ebenfalls frei.

Ein weiterer Ansatz ist in Figur 5f) dargestellt. Hier ist die gesamte hakenartige Vorrichtung 14 um eine Achse 50 drehbar gelagert. Tritt eine starke Kraft aus dem Schlitz heraus auf, so dreht sich die gesamte hakenartige Vorrichtung 14 im Sinne des dargestellten Pfeiles ab und gibt somit den Bereich 15 frei. Die drehbare Lagerung der hakenartigen Vorrichtung 14 ist ebenfalls beispielsweise über eine Spiralfeder gegen eine einstellbare Kraft gewährleistet.

In den Figuren 6 und 7 ist ein weiteres Ausführungsbeispiel nach der Erfindung dargestellt. In Figur 6 ist der gesamte Stockgriff 1 dargestellt, wobei in Figur 6a) eine Ansicht von der Seite dargestellt ist, in Figur 6b) eine Ansicht von hinten, das heisst von der Handseite (Pfeil 43 in Figur 6a). In Figur 6c ist ein axialer Schnitt entlang der Linie B-B von Figur 6b) dargestellt, und Figur 6d) zeigt eine Ansicht von oben auf den Stockgriff.

Der Stockgriff 1 für einen alpinen Skistock verfügt wiederum über einen Griffkörper 3 sowie über einen Hohlraum 5, welcher zur Aufnahme des Stockrohres (nicht dargestellt) dient.

Der Haltedorn 14 ist in diesem Fall einstückig mit dem Griffkörper 3 ausgebildet, wie dies aus Figur 6c) ersichtlich wird. Es ist aber auch hier möglich, den Haltedorn 14 als separates Element auszubilden im Sinne der Figur 1f) und der darin dargestellten Elemente 14 und 16.

Der Griffkörper 3 verfügt über eine nach oben offene Ausnehmung 4, in welcher ein Feststellblock 6 angeordnet ist. Der Feststellblock 6 ist im Detail in Figur 7 dargestellt.

Der Feststellblock 6 verfügt auf der Oberseite über einen Auslöseknopf 61, welcher weiter unten beschrieben werden soll. Die rückseitige ergonomische Ausbildung des oberen Bereiches des Stockgriffes 1 wird in diesem Fall ebenfalls durch den Feststellblock 6 gebildet, dieser verfügt nämlich seitlich des Hakens 14 über zwei Vorsprünge 59, welche den Haltedorn 14 im oberen Bereich gewissermassen umgreifen.

So wird der Haltedorn 14 optimal in der Aussenkontur des Stockgriffes 1 eingebettet, und wird nicht als störend empfunden respektive es können Verletzungen vermieden werden. Trotzdem verbleibt eine ideale Einführungsöffnung von oben für eine Kabelschlaufe 33, wie in Figur 2 dargestellt.

Im Feststellblock 6 ist ein Stift 57 angeordnet, welcher dem selbsttätigen Einrasten beispielsweise einer Kabelschlaufe 33 dient. Der Stift 57 ist im wesentlichen horizontal angeordnet sowie parallel zur Richtung des Pfeiles 43. Er ist im Feststellblock 6 in einer spezifisch dafür vorgesehenen Ausnehmung 60 verschieblich gelagert, wobei über eine Spiralfeder 58 der Stift 57 gegen den Haltedorn 14 verspannt ist. Der Stift 57 verfügt über eine Rückhaltenase 16, welche bevorzugtermassen von oben abgeschrägt und nach unten im wesentlichen horizontal ausgebildet ist, so dass zum Beispiel eine von oben eingeführte Kabelschlaufe 33 oder Öse den Stift 57 gegen die Federspannung der Spiralfeder 58 nach hinten verschiebt und die Kabelschlaufe unter dem Stift 57 im Bereich 15 gefangen wird.

Figur 7a) zeigt den Feststellblock 6 zusammen mit den diesen Feststellblock 6 im Stockgriff 1 befestigenden Elementen in einer gesamten Ansicht von der Seite. Figur 7b) zeigt eine Ansicht von hinten, das heisst von der Richtung des Pfeiles 43 in Figur 6a), und Figur 7c) einen Schnitt entlang der Linie A-A in Figur 7b). Figur 7d) zu guter letzt zeigt eine Ansicht von oben.

Der gesamte Feststellblock 6 wird im Stockgriff 1 in der nach oben offenen Ausnehmung 4 gehalten. Dazu verfügt die Ausnehmung 4 über eine Durchgangsbohrung zum Hohlraum 5. Am Feststellblock 6 ist über eine Achse 56 ein Halterungsstift 54 angeschlagen, welcher durch diese Durchgangsbohrung in den Hohlraum 5 hineinragt. Der Halterungsstift 54 verfügt auf der oberen Seite über ein Auge 55 zur drehbaren Befestigung am Feststellblock 6 mit der Achse 56. An seinem unteren Ende ist der Halterungsstift 54 mit einem Gewinde versehen.

Der Halterungsstift 54 respektive der daran befestigte Feststellblock 6 wird unter Zuhilfenahme eines an der oberen Decke des Hohlraumes 5 anliegenden Anschlagselementes 52 mit einer Spiralfeder 51, welche einerseits von unten am Anschlagselement 52 auf einer entsprechend vorgesehenen Schulter aufliegt und andererseits von oben auf einer Unterlagsscheibe 64 aufliegt, welche über eine Stellmutter 53, welche auf das Gewinde des Halterungsstiftes 54 von unten aufgeschraubt wird, nach unten verspannt.

Diese Konstruktion verfügt u.a. über folgende Vorteile:
- Erstens ist die Montage des als gesamte Einheit hergestellten Feststellblockes 6 sehr einfach. Er kann von oben in die Ausnehmung 4 im Stockgriff 1 eingeschoben werden, wobei der am Feststellblock 6 vorgesehene Halterungsstift 54 durch die Durchgangsbohrung zwischen der Ausnehmung 4 und dem Hohlraum 5 in durchgeschoben wird. Anschliessend kann von unten im Hohlraum 5 zunächst das Anschlagselement 52, und dann die Spiralfeder 51 über den Halterungsstift 54 geschoben werden, und zu guter letzt die Unterlagsscheibe und die Stellmutter 53 kann auf das Gewinde des Halterungsstiftes 54 aufgeschraubt werden. Die über die Spiralfeder 51 auf den Feststellblock 6 ausgeübte federelastische Halterungskraft nach unten kann eingestellt werden, indem die Stellmutter 53 mehr oder weniger nach oben geschraubt wird oder durch den Einbau unterschiedlicher Federn mit unterschiedlicher Federkonstante oder den Änderung der Vorspannung durch Distanzhalter. Zu guter letzt kann seitlich durch die Bohrung 45 des Griffkörpers respektive durch die Bohrung 48 des Feststellblockes 6 eine Drehachse 44 eingeschoben werden, wodurch anschliessend der Feststellblock 6 um die Drehachse 44 drehbar in der Ausnehmung 4 gelagert ist.
- Zweitens ergibt sich durch diese Konstruktion eine einstellbare Notfallauslösung des gesamten Feststellblockes 6. Wird nämlich auf die Rückhaltenase 11 durch eine Kabelschlaufe 33 oder eine Öse von unten eine übermässige Kraft ausgeübt (beispielsweise bei einem Sturz), so dreht sich der gesamte Feststellblock 6 um die Drehachse 44 beispielsweise in Figur 6c) respektive in Figur 7c) im Gegenuhrzeigersinn. Dies soweit, bis der Bereich 15 freigegeben wird und die Kabelschlaufe 33 respektive die Öse aus dem Haken freigegeben wird. Vorteilhaft an dieser Konstruktion ist nun unter anderem, dass die Auslösekraft in sehr einfacher Weise eingestellt werden kann, indem z.B. das Stockrohr aus dem Hohlraum 5 entfernt wird, und von unten die Stellmutter 53 mit einem entsprechenden Werkzeug den Bedürfnissen entsprechend eingestellt wird. Weiter ist denkbar, dass die Verstellung der Feder über eine im oder unterhalb der Griffbereiches eingelassene Verstelleinrichtung z.B. in Form einer teilweise freiliegenden Rändelmutter vorgenommen werden, kann, so dass die Demontage des Griffes nicht notwendig ist, um die Auslösekraft zu verändern. Durch die Verwendung einer Spiralfeder 51 ist auch unter verschiedensten Temperaturbedingungen diese Sicherheitsauslösung gewährleistet, und ausserdem ist die Spiralfeder 51 derart gut im Inneren des Stockgriffes 1 versteckt, dass Verschmutzungen, Vereisungen oder ähnliches ausgeschlossen werden können.

Soll die über den Haltedorn 14 geschobene Kabelschlaufe oder Öse aus dem Bereich 15 unter normalen Bedingungen freigegeben werden, so ist dafür ein Auslöseknopf 61 auf der Oberseite im Feststellblock 6 vorgesehen. Im Feststellblock 6 ist eine Drehachse 62 horizontal und quer zur Richtung des Stiftes 57 angeordnet. Das den Auslöseknopf 61 bildende Element ist um diese Achse kippbar (in Figur 6c im Uhrzeigersinn) innerhalb des Feststellblockes 6 gelagert. Weiterhin ist im Stift 57 ebenfalls quer zum Stift 57 und horizontal ein Führungsstift 63 angeordnet. Dieser Führungsstift 63 ist ebenfalls im den Auslöseknopf 61 bildenden Element gelagert.

Wird der Auslöseknopf 61, welcher einstückig mit den seitlichen Vorsprüngen 59 ausgebildet ist, entweder im Bereich 61 oder an den Vorsprüngen 59 nach unten gedrückt, beispielsweise durch den Daumen der den Stock ergreifenden Hand, so kippt das den Auslöseknopf bildende Element als Ganzes leicht nach unten und schiebt dadurch bei der Drehung um die Drehachse 62 den Stift 57 über den Führungsstift 63 gegen die Federkraft der Spiralfeder 58 nach innen, gibt damit der Bereich 15 nach oben frei und dadurch auch eine darin gefangene Schlaufe.

Diese Konstruktion ist insofern von grossem Vorteil, als die Vorsprünge 59 für die Betätigung der gewollten Auslösung ideal positioniert sind, aber ein ungewolltes Auslösen dennoch vollständig vermieden werden kann.

### BEZUGSZEICHENLISTE

- 1: Stockgriff
- 3: Griffkörper
- 4: Ausnehmung in 3
- 5: Hohlraum in 3 für Stockrohr
- 6: Feststellblock
- 7: Feder
- 8: Anschlagbohrung für 7
- 9: Betätigungsknopf
- 10: Schenkelfeder
- 11: Rückhaltenase
- 12: Sicherheitsauslöseelement
- 13: Achse von 12
- 14: Haltedom
- 15: Bereich für befestigte Schlaufe/Öse
- 16: Befestigungsplatte
- 17: Langloch für Führung von 9
- 19: Führungsdom für 7
- 20: Steg
- 21: Befestigungsstift/-schraube
- 22: Achsstift
- 23: Bohrung in 6 für 22
- 24: Ausnehmung in 6
- 25: Handschuh
- 26: Daumen
- 27: Zeigefinger
- 28: Mittelfinger
- 29: Ringfinger
- 30: kleiner Finger
- 31: umlaufende Befestigungsvorrichtung
- 32: Einstellungsmittel für 31
- 33: Kabelschlaufe
- 34: Führungshülse
- 35: Kabel
- 36: Befestigung von 35
- 37: Umlenkung von 35
- 38: längenvariable Befestigung von 35
- 39: Knopf für herausgefahrene Stellung
- 40: Knopf für zurückgezogene Stellung
- 41: Tasche für 33
- 42: Ausnehmung in 14
- 43: Handseite
- 44: Drehachse von 6
- 45: Bohrung in 3 für 44
- 46: Ausnehmung für Feder
- 47: Führungsschlitz für Feder
- 48: Bohrung in 6 für 44
- 49: Spiralfeder
- 50: Drehachse von 14
- 51: Spiralfeder
- 52: Anschlagselement
- 53: Stellmutter
- 54: Halterungsstift
- 55: Auge von 54
- 56: Achse
- 57: Stift
- 58: Spiralfeder
- 59: seitliche Vorsprünge von 6
- 60: Ausnehmung in 6 für 57
- 61: Auslöseknopf
- 62: Drehachse für 61
- 63: Führungsstift für 57
- 64: Unterlagsscheibe

## Patentansprüche

1. Stockgriff (1), insbesondere für Gehstöcke, Trekkingstöcke, Alpinskistöcke, Langlaufstöcke, Nordic-Walking-Stöcke, mit einem Griffkörper (3) und mit einer hakenartigen Vorrichtung (14) zur Befestigung einer Handhaltevorrichtung insbesondere in Form einer Handschlaufe oder eines Handschuhs, wobei im Bereich der hakenartigen Vorrichtung (14) verschiebliche oder verdrehbare Einrastmittel (6,11) derart angeordnet sind, dass eine im wesentlichen von oben in die hakenartige Vorrichtung (14) eingeschobene, schlaufen-, ring- oder ösenförmige Vorrichtung (33), welche an der Handhaltevorrichtung vorgesehen ist, selbsteinrastend in der hakenartigen Vorrichtung (14) fixiert wird, wobei
die hakenartige Vorrichtung (14) am Stockgriff (1) handseitig im oberen Bereich angeordnet ist, wobei die hakenartige Vorrichtung einen Haltedorn (14) oder
Haltestift umfasst, welcher vom Griffkörper (3) unter Ausbildung eines Einführungsschlitzes zur Handseite abgesetzt oder als Einschnitt im Griffkörper (3) angeordnet ist, und wobei
die Einrastmittel in Form einer Rückhaltenase (11) ausgebildet sind, welche in verspannter Position nach unten einen gegen eine bevorzugt einstellbare Kraft eingeschränkten Bereich (15) für die schlaufen-, ring- oder ösenförmige Vorrichtung (33) definiert.

2. Stockgriff (1) nach Anspruch 1, **dadurch gekennzeichnet, dass** die hakenartige Vorrichtung einen im wesentlichen parallel zur Stockachse angeordneten Haltedorn (14) oder Haltestift umfasst, welcher vom Griffkörper (3) unter Ausbildung eines Einführungsschlitzes zur Handseite abgesetzt oder als Einschnitt im Griffkörper (3) angeordnet ist, wobei die Tiefe des Einführungsschlitzes bevorzugtermassen grösser ist als die Breite und die Dicke des Haltedorns (14) oder Haltestiftes.

3. Stockgriff (1) nach Anspruch 1 oder 2, **dadurch gekennzeichnet, dass** die hakenartige Vorrichtung (14) eine Breite im Bereich von 3-15mm., bevorzugt im Bereich von 4-8mm aufweist, wobei die hakenartige Vorrichtung (14) insbesondere bevorzugt wenigstens abschnittsweise senkrecht zur Stockachse einen im wesentlichen ovalen oder linsenförmigen Querschnitt aufweist, wobei die kurze Hauptachse zum Griffkörper gerichtet ist.

4. Stockgriff (1) nach einem der Ansprüche 2 oder 3, **dadurch gekennzeichnet, dass** der Einführungsschlitz eine Tiefe im Bereich von 5-30 mm, bevorzugt im Bereich von 10-15 mm aufweist.

5. Stockgriff (1) nach einem der Ansprüche 2-4, **dadurch gekennzeichnet, dass** die hakenartige Vorrichtung (14) am Griffkörper (3) abgeformt oder als Einschnitt im Griffkörper (3) ausgebildet ist.

6. Stockgriff (1) nach einem der Ansprüche 2-4, **dadurch gekennzeichnet, dass** die hakenartige Vorrichtung (14) als separates Bauteil ausgebildet ist, welches über Befestigungsmittel am Griffkörper (3) befestigt ist, und welches insbesondere bevorzugt eine Befestigungsplatte (16) aufweist, mittels welcher die hakenartige Vorrichtung (14) von der Handseite an den Griffkörper (3) befestigt werden kann.

7. Stockgriff (1) nach einem der vorhergehenden Ansprüche, **dadurch gekennzeichnet, dass** im Griffkörper (3) von der Handseite (43) und/oder von oben eine Ausnehmung (4) vorgesehen ist, in welcher ein verschieblich und/oder drehbar gelagertes Element (6), insbesondere bevorzugt in Form eines Feststellblockes (6), angeordnet ist, an oder in welchem Einrastmittel (11) angeordnet sind.

8. Stockgriff (1) nach Anspruch 7, **dadurch gekennzeichnet, dass** der Feststellblock (6) als ganzes oder darin angeordnete Haltemittel (57) parallel zur Richtung der Ausnehmung (4) respektive in horizontaler Richtung verschieblich geführt ist, und über eine Feder (8, 58), insbesondere bevorzugt über eine Spiralfeder, gegen die vor der Ausnehmung (4) angeordnete hakenartige Vorrichtung (14) verspannt ist.

9. Stockgriff (1) nach Anspruch 8, **dadurch gekennzeichnet, dass** der Feststellblock (6) von aussen über wenigstens einen Betätigungsknopf (9) unter freigeben der Selbsteinrastung gegen die Federkraft verschoben werden kann, wobei dafür insbesondere bevorzugt im Griffkörper (3) seitlich Langlöcher zur Ausnehmung (4) vorgesehen sind, über welche beidseitig angeordnete Betätigungsknöpfe (9) mit dem Feststellblock (6) in Wirkverbindung stehen.

10. Stockgriff (1) nach Anspruch 8, **dadurch gekennzeichnet, dass** im oder am Feststellblock (6) wenigstens ein Auslöseknopf (61) vorgesehen ist, mittels welchem unter Freigeben der Selbsteinrastung das im Feststellblock (6) angeordnete Haltemittel (57), bevorzugt in Form eines Stiftes (57), gegen die Federkraft (58) verschoben werden kann.

11. Stockgriff (1) nach Anspruch 8, **dadurch gekennzeichnet, dass** im oder am Feststellblock (6) wenigstens ein Auslöseknopf (61) vorgesehen ist, mittels welchem unter Freigeben der Selbsteinrastung der Feststellblock (6) und/oder ein im Feststellblock (6) angeordnetes Haltemittel (57), bevorzugt in Form eines Stiftes (57), verschoben werden kann, wobei der Auslöseknopf auf der oberen und der hakenartigen Vorrichtung zugewandten Seite des Griffes angeordnet ist, wobei bevorzugt der Auslöseknopf (61) beidseits der hakenartigen Vorrichtung vorstehende, die Spitze der hakenartigen Vorrichtung seitlich im wesentlichen umgreifende seitliche Vorsprünge (59) aufweist.

12. Stockgriff (1) nach einem der vorhergehenden Ansprüche, **dadurch gekennzeichnet, dass** im Griffkörper (3) eine von der Handseite (43) und von oben offene Ausnehmung (4) vorgesehen ist, in welcher ein verschieblich und/oder drehbar gelagertes Element (6) in Form eines Feststellblockes (6), angeordnet ist, in welchem Einrastmittel (11) angeordnet sind, und dass der Feststellblock (6) über eine axiale, in einem Hohlraum (5) des Stockgriffes (1) angeordnete Spiralfeder, deren Spannung vorzugsweise über eine Stellmutter (53) eingestellt werden kann, nach unten zur Notauslösung verspannt ist.

13. Stockgriff (1) nach einem der vorhergehenden Ansprüche, **dadurch gekennzeichnet, dass** im Griffkörper (3) von der oberen Seite eine Ausnehmung (4) vorgesehen ist, in welcher ein verschieblich und/oder drehbar gelagertes Element (6), insbesondere bevorzugt in Form eines Feststellblockes (6), angeordnet ist, an oder in welchem Einrastmittel (11) angeordnet sind.

14. Stockgriff (1) nach Anspruch 13, **dadurch gekennzeichnet, dass** der Feststellblock (6) um eine horizontale Achse, welche bevorzugt im wesentlichen parallel zur Ebene des Schlitzes zwischen hakenartiger Vorrichtung (14) und Griffkörper (3) angeordnet ist, drehbar gelagert ist, und über eine Feder (8), insbesondere bevorzugt über eine Spiralfeder oder eine Blattfeder, gegen die handseitig angeordnete hakenartige Vorrichtung (14) verspannt ist.

15. Stockgriff (1) nach Anspruch 14, **dadurch gekennzeichnet, dass** der Feststellblock (6) von aussen über wenigstens einen Betätigungsknopf (9) unter freigeben der Selbsteinrastung gegen die Federkraft verkippt werden kann.

16. Stockgriff (1) nach einem der vorhergehenden Ansprüche, **dadurch gekennzeichnet, dass** die Einrastmittel in Form einer Rückhaltenase (11) ausgebildet sind, welche in Einführungsrichtung nach oben über eine abgeschrägte Flanke verfügt, und welche in gegen die hakenartige Vorrichtung (14) verspannter Position nach unten einen gegen eine bevorzugt einstellbare Kraft eingeschränkten Bereich (15) für die schlaufen-, ring- oder ösenförmige Vorrichtung (33) definiert.

17. Stockgriff (1) nach einem der vorhergehenden Ansprüche, **dadurch gekennzeichnet, dass** die Rückhaltenase (11) am oder im Feststellblock (6) angeordnet ist.

18. Stockgriff (1) nach einem der vorhergehenden Ansprüche, **dadurch gekennzeichnet, dass** die Rückhaltenase (11) an der hakenartigen Vorrichtung (14) angeordnet ist.

19. Stockgriff (1) nach einem der vorhergehenden Ansprüche, **dadurch gekennzeichnet, dass** die Einrastmittel (6,11) derart ausgebildet sind, dass bei einer über eine normale Benutzungskraft hinausgehenden Belastung in Richtung der Öffnung der hakenartigen Vorrichtung (14) eine Notfallfreigabe der schlaufen-, ring- oder ösenförmigen Vorrichtung (33) erfolgt.

20. Stockgriff (1) nach einem der vorhergehenden Ansprüche, **dadurch gekennzeichnet, dass** die Rückhaltenase (11) um eine bevorzugt horizontale und im wesentlichen senkrecht zur Öffnungsrichtung der Ausnehmung (4) angeordnete Achse drehbar gelagert ist, wobei ein Abdrehen nach oben gegen eine definierte und bevorzugt einstellbare Kraft unter Freigeben des Bereiches (15) nach oben ermöglicht ist.

21. Stockgriff (1) nach einem der vorhergehenden Ansprüche, **dadurch gekennzeichnet, dass** die Rückhaltenase (11) verschieblich gelagert ist, wobei ein Verschieben unter Freigeben des Bereiches (15) gegen eine definierte und bevorzugt einstellbare Kraft nach oben ermöglicht ist, und wobei bevorzugt die Kraft über eine Feder (49) oder ein federndes Element gewährleistet ist.

22. Stockgriff (1) nach Anspruch 12, 20 oder 21, **dadurch gekennzeichnet, dass** die Rückhaltenase (11) mit einer Schenkelfeder (10) oder mit einer Spiralfeder oder mit einer Elastomerfeder zur den Bereich (15) abschliessenden Rotationsposition resp. Verschiebeposition verspannt ist, wobei diese Verspannung insbesondere bevorzugt einstellbar ist, so dass ein Sicherheitsauslösen nur bei einer Kraft von mehr als 80-250 N erfolgt.

23. Stockgriff (1) nach einem der vorhergehenden Ansprüche, **dadurch gekennzeichnet, dass** eine Sicherheitsauslösung (12) über ein Ausweichen im Bereich der hakenartigen Vorrichtung (14) realisiert ist.

24. Stockgriff (1) nach Anspruch 23, **dadurch gekennzeichnet, dass** die hakenartige Vorrichtung (14) unter freigeben des Bereiches (15) zur Handseite gegen eine Kraft um eine Achse (50) abgekippt oder verschoben werden kann.

25. Stockgriff (1) nach einem der Ansprüche 23-24, **dadurch gekennzeichnet, dass** schlitzseitig an der hakenartige Vorrichtung (14) ein federnder Bereich vorgesehen ist, welcher bevorzugtermassen über eine Blattfeder (12) oder einen elastischen Abschnitt realisiert ist.

26. Stockgriff (1) nach einem der vorhergehenden Ansprüche mit einer Handhaltevorrichtung (25) wie beispielsweise einer an der Hand befestigbaren Handschlaufe oder einem Handschuh, welcher zwischen Daumen und Zeigefinger über eine bewegliche Schlaufe (33) verfügt, wobei die Handhaltevorrichtung (25) zur Befestigung an der hakenartigen Vorrichtung (14) eines Stockgriffes gemäss den vorhergehenden Ansprüchen vorgesehen ist.

## Claims

1. A pole grip (1), in particular for walking sticks, trekking poles, downhill ski poles, cross-country ski poles and Nordic walking poles, having a grip body (3) and having a hook-like device (14) for fastening a hand-retaining device in particular in the form of a hand strap or of a glove, **characterized in that** displaceable or rotatable latching-in means (6, 11) are arranged in the region of the hook-like device (14) such that a loop-like, ring-like or eyelet-like device (33), which is pushed into the hook-like device (14) essentially from above and is provided on the hand-retaining device, is fixed in the hook-like device (14) with self-latching action
wherein
the hook-like device (14) is arranged in the top region of the pole grip (1), on the hand side, wherein the hook-like device comprises a retaining peg (14) or retaining pin offset in the direction of the hand side from the grip body (3) to form an introduction slot or is arranged as a cutout in the grip body (3),
and wherein the latching-in means are designed in the form of a restraining nose (11) which, in the position in which it is braced, defines, in the downward direction, a region (15) for the loop-like, ring-like or eyelet-like device (33) which is enclosed counter to a preferably adjustable force.

2. The pole grip (1) as claimed in claim 1, **characterized in that** the hook-like device comprises a retaining peg (14) or retaining pin which is arranged essentially parallel to the pole axis and is offset in the direction of the hand side from the grip body (3) to form an introduction slot or is arranged as a cutout in the grip body (3), the depth of the introduction slot preferably being greater than the width and the thickness of the retaining peg (14) or retaining pin.

3. The pole grip (1) as claimed in claim 1 or 2, **characterized in that** the hook-like device (14) has a width in the range of 3-15 mm, preferably in the range of 4-8 mm, the hook-like device (14) having an essentially oval or lenticular cross section, in particular preferably at least in certain sections perpendicular to the pole axis, in which case the short, main axis is directed in relation to the grip body.

4. The pole grip (1) as claimed in either of claims 2 and 3, **characterized in that** the introduction slot has a depth in the range of 5-30 mm, preferably in the range of 10-15 mm.

5. The pole grip (1) as claimed in one of claims 2-4, **characterized in that** the hook-like device (14) is formed integrally on the grip body (3) or is designed as a cutout in the grip body (3).

6. The pole grip (1) as claimed in one of claims 2-4, **characterized in that** the hook-like device (14) is designed as a separate component which is fastened on the grip body (3) via fastening means and which has, in particular preferably, a fastening plate (16) by means of which the hook-like device (14) can be fastened on the grip body (3) from the hand side.

7. The pole grip (1) as claimed in one of the preceding claims, **characterized in that** the grip body (3) is provided, from the hand side (43) and/or from above, with a recess (4) which accommodates a displaceably and/or rotatably mounted element (6), in particular preferably in the form of an arresting block (6), on or in which latching-in means (11) are arranged.

8. The pole grip (1) as claimed in claim 7, **characterized in that** the arresting block (6) as a whole is, or retaining means (57) arranged therein are, guided so as to be displaceable parallel to the direction of the recess (4), or in the horizontal direction, and it is braced against the hook-like device (14), which is arranged in front of the recess (4), via a spring (8, 58), in particular preferably via a helical spring.

9. The pole grip (1) as claimed in claim 8, **characterized in that** the arresting block (6) can be displaced from the outside, counter to the spring force, via at least one actuating button (9), the self-latching mechanism being released in the process, in which case, for this purpose, slots are provided laterally, in particular preferably in the grip body (3), in relation to the recess (4) and, via these slots, actuating buttons (9) arranged on both sides are operatively connected to the arresting block (6).

10. The pole grip (1) as claimed in claim 8, **characterized in that** provided in or on the arresting block (6) is at least one activating button (61) by way of which the retaining means (57) arranged in the arresting block (6), preferably in the form of a pin (57), can be displaced counter to the spring force (58), the self-latching mechanism being released in the process.

11. The pole grip (1) as claimed in claim 8, **characterized in that** provided in or on the arresting block (6) is at least one activating button (61) by way of which the arresting block (6) and/or a retaining means (57) arranged in the arresting block (6), preferably in the form of a pin (57), can be displaced, the self-latching mechanism being released in the process, it being the case that the activating button is arranged on that side of the grip which is at the top and is directed toward the hook-like device, and that preferably the activating button (61) has lateral protrusions (59) which project on both sides of the hook-like device and essentially surround the tip of the hook-like device laterally.

12. The pole grip (1) as claimed in one of the preceding claims, **characterized in that** the grip body (3) is provided with a recess (4) which is open at the top and from the hand side (43) and accommodates a displaceably and/or rotatably mounted element (6) in the form of an arresting block (6) in which latching-in means (11) are arranged, and **in that** the arresting block (6) is braced in the downward direction for emergency activation via an axial helical spring which is arranged in a cavity (5) of the pole grip (1) and the stressing of which can be adjusted preferably via an adjusting nut (53).

13. The pole grip (1) as claimed in one of the preceding claims, **characterized in that** the grip body (3) is provided, from the top side, with a recess (4) which accommodates a displaceably and/or rotatably mounted element (6), in particular preferably in the form of an arresting block (6), on or in which latching-in means (11) are arranged.

14. The pole grip (1) as claimed in claim 13, **characterized in that** the arresting block (6) is mounted in a rotatable manner about a horizontal axial element, which is arranged between the hook-like device (14) and grip body (3) preferably essentially parallel to the plane of the slot, and it is braced against the hook-like device (14), arranged on the hand side, via a spring (8), in particular preferably via a helical spring or a leaf spring.

15. The pole grip (1) as claimed in claim 14, **characterized in that** the arresting block (6) can be tilted from the outside, counter to the spring force, via at least one actuating button (9), the self-latching mechanism being released in the process.

16. The pole grip (1) as claimed in one of the preceding claims, **characterized in that** the latching-in means are designed in the form of a restraining nose (11) which has a beveled flank toward the top, as seen in the direction of introduction, and which, in the position in which it is braced against the hook-like device (14), defines, in the downward direction, a region (15) for the loop-like, ring-like or eyelet-like device (33) which is enclosed counter to a preferably adjustable force.

17. The pole grip (1) as claimed in one of the preceding claims, **characterized in that** the restraining nose (11) is arranged on or in the arresting block (6).

18. The pole grip (1) as claimed in one of the preceding claims, **characterized in that** the restraining nose (11) is arranged on the hook-like device (14).

19. The pole grip (1) as claimed in one of the preceding claims, **characterized in that** the latching-in means (6, 11) are designed such that, in the event of loading in the direction of the opening of the hook-like device (14) which goes beyond a normal usage force, emergency release of the loop-like, ring-like or eyelet-like device (33) takes place.

20. The pole grip (1) as claimed in one of the preceding claims, **characterized in that** the restraining nose (11) is mounted in a rotatable manner about a preferably horizontal axial element arranged essentially perpendicularly to the opening direction of the recess (4), rotation in the upward direction, to release the region (15) in the upward direction, being possible counter to a defined and preferably adjustable force.

21. The pole grip (1) as claimed in one of the preceding claims, **characterized in that** the restraining nose (11) is mounted in a displaceable manner, in which case displacement in the upward direction to release the region (15) is possible counter to a defined and preferably adjustable force, and the force is preferably ensured via a spring (49) or a resilient element.

22. The pole grip (1) as claimed in claim 12, 20 or 21, **characterized in that** the restraining nose (11) is braced by way of a leg spring (10) or by way of a helical spring, or by way of an elastomer spring, into the rotary position, or displacement position, in which it closes off the region (15), this bracing in particular preferably being adjustable, in which case safety activation takes place only under a force of more than 80-250 N.

23. The pole grip (1) as claimed in one of the preceding claims, **characterized in that** safety activation (12) is realized via a yielding action in the region of the hook-like device (14).

24. The pole grip (1) as claimed in claim 23, **characterized in that** the hook-like device (14) can be displaced or tilted about an axial element (50), counter to a force, in the direction of the hand side to release the region (15).

25. The pole grip (1) as claimed in either of claims 23 and 24, **characterized in that** a resilient region is provided on the hook-like device (14) on the slot side, this resilient region preferably being realized via a leaf spring (12) or an elastic portion.

26. The pole grip (1) as claimed in one of the preceding claims, having a hand-retaining device (25), for example a hand strap which can be fastened on the hand or a glove which has a movable loop (33) between the thumb and forefinger, the hand-retaining device (25) being provided for fastening on the hook-like device (14) of a pole grip as claimed in the preceding claims.

## Revendications

1. Poignée de bâton (1), en particulier pour bâtons de marche, bâtons de randonnée, bâtons de ski alpin, bâtons de ski de fond, bâtons de marche nordique, comprenant un corps de poignée (3) et un dispositif de type crochet (14) pour la fixation d'un dispositif de maintien de la main, en particulier sous la forme d'une dragonne ou d'un gant, des moyens d'encliquetage déplaçables ou rotatifs (6, 11) étant disposés dans la région du dispositif de type crochet (14), de telle sorte qu'un dispositif (33) en forme de boucle, d'anneau ou d'oeillet enfoncé essentiellement depuis le haut dans le dispositif de type crochet (14), qui est prévu au niveau du dispositif de maintien de la main, soit fixé par auto-encliquetage dans le dispositif de type crochet (14),
le dispositif de type crochet (14) étant disposé sur la poignée de bâton (1) du côté de la main dans la région supérieure, le dispositif de type crochet comprenant un mandrin de fixation (14) ou une goupille de fixation qui est disposé(e) en retrait par rapport au corps de poignée (3) en formant une fente d'insertion vers le côté de la main ou en tant qu'entaille dans le corps de poignée (3), et
les moyens d'encliquetage étant réalisés sous la forme d'un ergot de retenue (11) qui définit, dans la position serrée vers le bas une région (15) limitée à l'encontre d'une force de préférence ajustable pour le dispositif (33) en forme de boucle, d'anneau ou d'oeillet.

2. Poignée de bâton (1) selon la revendication 1, **caractérisée en ce que** le dispositif de type crochet comprend un mandrin de fixation (14) ou une goupille de fixation disposé(e) essentiellement parallèlement à l'axe du bâton, qui est disposé(e) en retrait par rapport au corps de poignée (3) en formant une fente d'insertion vers le côté de la main ou en tant qu'entaille dans le corps de poignée (3), la profondeur de la fente d'insertion étant de préférence supérieure à la largeur et à l'épaisseur du mandrin de fixation (14) ou de la goupille de fixation.

3. Poignée de bâton (1) selon la revendication 1 ou 2, **caractérisée en ce que** le dispositif de type crochet (14) présente une largeur dans une plage de 3-15 mm, de préférence dans une plage de 4-8 mm, le dispositif de type crochet (14) présentant en particulier de préférence une section transversale essentiellement ovale ou en forme de lentille au moins en partie perpendiculairement à l'axe du bâton, l'axe principal court étant orienté vers le corps de poignée.

4. Poignée de bâton (1) selon l'une quelconque des revendications 2 ou 3, **caractérisée en ce que** la fente d'insertion présente une profondeur dans une plage de 5-30 mm, de préférence dans une plage de 10-15 mm.

5. Poignée de bâton (1) selon l'une quelconque des revendications 2 à 4, **caractérisée en ce que** le dispositif de type crochet (14) est façonné sur le corps de poignée (3) ou est réalisé en tant qu'entaille dans le corps de poignée (3).

6. Poignée de bâton (1) selon l'une quelconque des revendications 2 à 4, **caractérisée en ce que** le dispositif de type crochet (14) est réalisé sous forme de composant séparé qui est fixé par le biais de moyens de fixation au corps de poignée (3) et qui présente notamment de préférence une plaque de fixation (16) au moyen de laquelle le dispositif de type crochet (14) peut être fixé au corps de poignée (3) depuis le côté de la main.

7. Poignée de bâton (1) selon l'une quelconque des revendications précédentes, **caractérisée en ce qu'**un évidement (4) est prévu dans le corps de poignée (3) depuis le côté de la main (43) et/ou depuis le haut, dans lequel évidement est disposé un élément (6) déplaçable et/ou monté de manière rotative, en particulier de préférence sous la forme d'un bloc de fixation (6), sur lequel ou dans lequel sont disposés des moyens d'encliquetage (11).

8. Poignée de bâton (1) selon la revendication 7, **caractérisée en ce que** le bloc de fixation (6) en tant que tout, ou des moyens de retenue (57) disposés dans celui-ci, sont guidés de manière déplaçable parallèlement à la direction de l'évidement (4) respectivement dans la direction horizontale, et sont précontraints par le biais d'un ressort (8, 58), en particulier de préférence par le biais d'un ressort spiral, contre le dispositif de type crochet (14) disposé avant l'évidement (4).

9. Poignée de bâton (1) selon la revendication 8, **caractérisée en ce que** le bloc de fixation (6) peut être déplacé depuis l'extérieur à l'encontre de la force de ressort par le biais d'au moins un bouton d'actionnement (9) en libérant l'encliquetage automatique, des trous oblongs étant prévus à cet effet notamment de préférence latéralement dans le corps de poignée (3) vers l'évidement (4), par le biais desquels des boutons d'actionnement disposés des deux côtés (9) sont en liaison fonctionnelle avec le bloc de fixation (6).

10. Poignée de bâton (1) selon la revendication 8, **caractérisée en ce qu'**au moins un bouton de déclenchement (61) est prévu dans ou sur le bloc de fixation (6), au moyen duquel le moyen de retenue (57) disposé dans le bloc de fixation (6), de préférence sous la forme d'une goupille (57), peut être déplacé à l'encontre de la force de ressort (58) en libérant l'encliquetage automatique.

11. Poignée de bâton (1) selon la revendication 8, **caractérisée en ce qu'**au moins un bouton de déclenchement (61) est prévu dans ou sur le bloc de fixation (6), au moyen duquel le bloc de fixation (6) et/ou un moyen de retenue (57) disposé dans le bloc de fixation (6), de préférence sous la forme d'une goupille (57), peut être poussé en libérant l'encliquetage automatique, le bouton de déclenchement étant disposé sur le côté supérieur de la poignée tourné vers le dispositif de type crochet, le bouton de déclenchement (61) présentant de préférence des saillies latérales (59) faisant saillie des deux côtés du dispositif de type crochet, venant en prise essentiellement latéralement autour de la pointe du dispositif de type crochet.

12. Poignée de bâton (1) selon l'une quelconque des revendications précédentes, **caractérisée en ce qu'**un évidement (4) ouvert par le haut et depuis le côté de la main (43) est prévu dans le corps de poignée (3), dans lequel évidement est disposé un élément (6) en forme de bloc de fixation (6), monté de manière déplaçable et/ou rotative, dans lequel sont disposés des moyens d'encliquetage (11) et **en ce que** le bloc de fixation (6) est serré en vue d'un déclenchement de secours par le biais d'un ressort spiral axial disposé dans une cavité (5) de la poignée de bâton (1), dont la tension peut de préférence être ajustée par le biais d'un écrou de réglage (53).

13. Poignée de bâton (1) selon l'une quelconque des revendications précédentes, **caractérisée en ce qu'**un évidement (4) est prévu depuis le côté supérieur dans le corps de poignée (3), dans lequel évidement est disposé un élément (6) monté de manière déplaçable et/ou rotative, en particulier sous la forme d'un bloc de fixation (6), sur ou dans lequel sont disposés des moyens d'encliquetage (11).

14. Poignée de bâton (1) selon la revendication 13, **caractérisée en ce que** le bloc de fixation (6) est monté de manière rotative autour d'un axe horizontal qui est disposé de préférence essentiellement parallèlement au plan de la fente entre le dispositif de type crochet (14) et le corps de poignée (3), et est serré par le biais d'un ressort (8), en particulier de préférence par le biais d'un ressort spiral ou d'un ressort à lame, contre le dispositif de type crochet (14) disposé du côté de la main.

15. Poignée de bâton (1) selon la revendication 14, **caractérisée en ce que** le bloc de fixation (6) peut basculer à l'encontre de la force de ressort depuis l'extérieur par le biais d'au moins un bouton d'actionnement (9) en libérant l'encliquetage automatique.

16. Poignée de bâton (1) selon l'une quelconque des revendications précédentes, **caractérisée en ce que** les moyens d'encliquetage sont réalisés sous la forme d'un ergot de retenue (11) qui dispose d'un flanc biseauté dans la direction d'insertion vers le haut et qui définit, dans la position serrée vers le bas contre le dispositif de type crochet (14), une région (15) limitée par une force de préférence ajustable pour le dispositif en forme de boucle, d'anneau ou d'oeillet (33).

17. Poignée de bâton (1) selon l'une quelconque des revendications précédentes, **caractérisée en ce que** l'ergot de retenue (11) est disposé sur ou dans le bloc de fixation (6).

18. Poignée de bâton (1) selon l'une quelconque des revendications précédentes, **caractérisée en ce que** l'ergot de retenue (11) est disposé sur le dispositif de type crochet (14).

19. Poignée de bâton (1) selon l'une quelconque des revendications précédentes, **caractérisée en ce que** les moyens d'encliquetage (6, 11) sont réalisés de telle sorte que dans le cas d'une sollicitation dépassant une force d'utilisation normale dans la direction de l'ouverture du dispositif de type crochet (14), il se produit une libération de secours du dispositif en forme de boucle, d'anneau ou d'oeillet (33).

20. Poignée de bâton (1) selon l'une quelconque des revendications précédentes, **caractérisée en ce que** l'ergot de retenue (11) est supporté de manière à pouvoir tourner autour d'un axe de préférence horizontal et disposé essentiellement perpendiculairement à la direction d'ouverture de l'évidement (4), une rotation vers le haut à l'encontre d'une force définie et de préférence ajustable pouvant être effectuée en libérant la région (15) vers le haut.

21. Poignée de bâton (1) selon l'une quelconque des revendications précédentes, **caractérisée en ce que** l'ergot de retenue (11) est monté de manière déplaçable, un déplacement étant permis par libération de la région (15) à l'encontre d'une force définie et de préférence ajustable, et de préférence, la force étant assurée par le biais d'un ressort (49) ou d'un élément élastique.

22. Poignée de bâton (1) selon la revendication 12, 20 ou 21, **caractérisée en ce que** l'ergot de retenue (11) est serré avec un ressort à branches (10) ou avec un ressort spiral ou avec un ressort élastomère vers la position de rotation ou la position de déplacement fermant la région (15), ce serrage étant de préférence notamment ajustable de sorte qu'une libération de sécurité ne se produise que dans le cas d'une force de plus de 80-250 N.

23. Poignée de bâton (1) selon l'une quelconque des revendications précédentes, **caractérisée en ce qu'**une libération de sécurité (12) est réalisée par un écartement dans la région du dispositif de type crochet (14).

24. Poignée de bâton (1) selon la revendication 23, **caractérisée en ce que** le dispositif de type crochet (14) peut être basculé ou déplacé autour d'un axe (50) en libérant la région (15) vers le côté de la main à l'encontre d'une force.

25. Poignée de bâton (1) selon l'une quelconque des revendications 23 et 24, **caractérisée en ce qu'**une région élastique est prévue du côté de la fente au niveau du dispositif de type crochet (14), laquelle est de préférence réalisée par le biais d'un ressort à lame (12) ou d'une portion élastique.

26. Poignée de bâton (1) selon l'une quelconque des revendications précédentes, comprenant un dispositif de maintien de la main (25), comme par exemple une dragonne pouvant être fixée à la main ou un gant, qui dispose d'une boucle mobile (33) entre le pouce et l'index, le dispositif de maintien de la main (25) étant prévu pour être fixé au dispositif de type crochet (14) d'une poignée de bâton selon l'une quelconque des revendications précédentes.
